# EUROPÄISCHE PATENTSCHRIFT

(11) **EP 2 564 473 B1**
(45) Veröffentlichungstag und Bekanntmachung des Hinweises auf die Patenterteilung: **19.07.2017**
(21) Anmeldenummer: 11715450.0
(22) Anmeldetag: 20.04.2011
(51) Int. Cl.: H01R 13/625, H01R 13/639, H01R 24/00, H01R 13/627

(54) **ELEKTRISCHE STECKVERBINDUNG INSBESONDERE RUNDSTECKVERBINDUNG**
ELECTRICAL CONNECTION, IN PARTICULAR FOR CIRCULAR CONNECTORS
CONNEXION ELECTRIQUE, EN PARTICULIER POUR CONNECTEURS CIRCULAIRES

(30) Priorität: 10.09.2010 DE 102010045042; 28.04.2010 DE 102010018565
(43) Veröffentlichungstag der Anmeldung: 06.03.2013
(73) Patentinhaber: Amphenol-Tuchel Electronics GmbH, 74080 Heilbronn (DE)
(72) Erfinder: GRIMM, Michael, 74821 Mosbach (DE)
(74) Vertreter: Wagner, Karl H.
(86) Internationale Anmeldenummer: PCT/EP2011/002027
(87) Internationale Veröffentlichungsnummer: WO 2011/134625

(56) Entgegenhaltungen:
- US-A- 4 003 622
- US-A- 5 685 730
- US-A1- 2003 100 213
- US-A1- 2006 240 698
- US-A1- 2009 163 066

## Beschreibung

Die Erfindung bezieht sich auf eine elektrische Steckverbindung und insbesondere auf eine elektrische Rundsteckverbindung.

Bei Rundsteckverbindungen werden häufig Sicherungsmittel angebracht, die ein unbeabsichtigtes Lösen der Steckverbindung verhindern sollen. Diese Sicherungsmittel sind üblicherweise fest an den jeweiligen Steckverbindungen angebracht wodurch generell verschiedene Typen von Steckverbindern hergestellt werden müssen, sofern Steckverbinder in Gebrauch sind die Sicherungsmittel benötigen, als auch solche, die keine Sicherungsmittel benötigen. Dies führt zu hohen Produktionskosten, da zwei unterschiedliche Produktlinien, sowohl entwickelt als auch gepflegt werden müssen. Die Sicherungsmittel, die hier üblicherweise verwendet werden sind meist federartige Anordnungen, die mit entsprechenden Öffnungen in Eingriff stehen und dadurch eine Verriegelung von zwei Teilen einer Rundsteckverbindung bewirken.

Weiterhin sind Rundsteckverbinder bekannt, bei denen über sogenannte Bajonettverschlüsse die Steckverbindungen hergestellt werden. Diese Art von Verschlüssen hat den Vorteil der schnellen und präzisen Kontaktierung.

Aus der US 2009/163066 A1 ist bereits eine Steckverbindung, vorzugsweise eine Rundsteckverbindung, bekannt, die einen ersten Rundsteckverbinder mit einem Befestigungsring aufweist, wobei der Befestigungsring drehbar auf dem ersten Rundsteckverbinder angeordnet ist. Ferner ist ein zweiter Rundsteckverbinder vorgesehen und die Steckverbindung weist eine Primärverriegelung sowie eine Sekundärverriegelung auf.

Die vorliegende Erfindung hat sich die Aufgabe gestellt, eine Steckverbindung insbesondere eine Rundsteckverbindung mit montier- und demontierbaren Sicherungsmitteln vorzusehen, die einfach und kostengünstig ist und eine schnelle, präzise und sichere Kontaktierung erlaubt.

Erfindungsgemäß wird diese Aufgabe durch eine Vorrichtung nach Anspruch 1 gelöst. Weitere Ausgestaltungen der Erfindung ergeben sich aus den jeweiligen Unteransprüchen.

Die Erfindung bezweckt ferner eine Rundsteckverbindung vorzusehen, die die Vorzüge des Bajonettverschlusses mit denen einer federartigen, modularen Verriegelung von Rundsteckverbinderkomponenten verbindet.

Insbesondere hat sich die Erfindung die Aufgabe gestellt ein Stecksystem bestehend aus einem Gehäusestecker und einer Kabeldose, verriegelt durch einen Bajonettverschluss vorzusehen, bei dem ein unbeabsichtigtes Öffnen des Stecksystems, beziehungsweise ein Öffnen nur unter Zuhilfenahme eines Werkzeugs möglich ist.

Erfindungsgemäß wird ein Ring mit einem federnden Element vorzugsweise aus Kunststoff über einen Flansch der Kabeldose geschoben und verrastet. Dadurch wird die ein unbeabsichtigtes Öffnen verhindernde Verriegelung bei einem Rundstecker unter weitgehender Beibehaltung der Baugröße erhalten. Das federnde Element greift nach Schließen der Steckverbindung in eine Aussparung des Überwurfrings ein und verhindert das unbeabsichtigte Öffnen. Ein axialer Druck auf den Federarm bringt diesen außer Eingriff und der Steckverbinder lässt sich öffnen. Eine alternative Variante ist ferner so ausgelegt, dass nur durch radialen Druck mit einem Werkzeug auf den Federarm dieser außer Eingriff gebracht werden kann. Das erfindungsgemäße System wird bei Steckverbindern mit Bajonettverschluss verwendet, wodurch die Vorteile der Bajonettverriegelung mit den Vorteilen der Verriegelung mittels Federarm kombiniert werden.

Insbesondere ist eine elektrische Steckverbindung, vorzugsweise eine Rundsteckverbindung vorgesehen, die einen ersten Rundsteckverbinder mit einem Befestigungsring aufweist, wobei der Befestigungsring drehbar auf dem ersten Rundsteckverbinder angeordnet ist. Weiterhin ist ein zweiter Rundsteckverbinder, eine Primärverriegelung und eine Sekundärverriegelung mit einem auf den zweiten Rundsteckverbinder aufsteckbaren Verriegelungsring vorgesehen, die dadurch gebildet wird, dass der Befestigungsring und der Verriegelungsring in Verriegelungseingriff stehen, wenn der erste Rundsteckverbinder und der zweite Rundsteckverbinder die Steckverbindung bilden. Vorteilhaft ist hierbei die lösbare Anordnung des Verriegelungsrings, wodurch es möglich ist, ein und dieselbe Rundsteckverbindung sowohl mit als auch ohne Sekundärverriegelung herzustellen. Es müssen also an den ersten und zweiten Rundsteckverbindern keine strukturellen Änderungen vorgenommen werde, wenn auf eine Sekundärverriegelung verzichtet werden soll.

Gemäß einem weiteren Ausführungsbeispiel kann der Befestigungsring wenigstens ein steckerseitiges Sekundärverriegelungsmittel und der Verriegelungsring wenigstens ein buchsenseitiges Sekundärverriegelungsmittel aufweisen. Wobei gemäß einer alternativen Ausführungsform das wenigstens eine steckerseitige Sekundärverriegelungsmittel wenigstens eine Ausnehmung und das buchsenseitige Sekundärverriegelungsmittel wenigstens ein Federarm mit einer Verriegelungsnase ist der sich in axialer Richtung erstreckt und mit der wenigstens eine Ausnehmung in Eingriff steht und dadurch die Sekundärverriegelung bildet. Durch eine derartige Anordnung kann eine kostengünstige und sichere Verriegelung der einzelnen Komponenten der Rundsteckverbindung gewährleistet werden.

In einem Ausführungsbeispiel kann der erste Rundsteckverbinder ein Stecker sein, wobei der Befestigungsring an einer Innenfläche wenigstens ein steckerseitiges Primärverriegelungsmittel aufweist und der zweite Rundsteckverbinder eine Buchse, die an einer Außenfläche eines Buchsenkörpers wenigstens ein buchsenseitiges Primärverriegelungsmittel aufweist. Vorzugsweise kann das wenigstens eine steckerseitige Primärverriegelungsmittel wenigstens ein Bajonettstift und das wenigstens eine buchsenseitige Primärverriegelungsmittel wenigstens eine Bajonett-Nut sein, die mit dem wenigstens einen Bajonettstift in Eingriff steht und dadurch die Primärverriegelung bildet. Hierbei können auch alternative mehrere Bajonett-Nute vorgesehen sein in die eine entsprechende Anzahl von Bajonettstiften eingreift und dadurch eine sichere Verbindung des ersten und zweiten Rundsteckverbinders gewährleistet.

In einer weiteren Ausführungsform kann die wenigstens eine Bajonett-Nut an einem Rastende eine Rastung aufweisen, in die der wenigstens eine Bajonettstift nach dem Erreichen des Rastendes einrasten kann. Hierdurch kann die Verbindungssicherheit der beiden Rundsteckverbinder noch erhöht werden, da ein versehentliches Zurückdrehen des Befestigungsrings erschwert wird.

In einem weiteren Ausführungsbeispiel kann der Buchsenkörper wenigstens eine Aussparung aufweisen, die eine radiale Bewegung des wenigstens einen Federarms erlaubt.

Ferner kann der wenigstens eine Federarm eine Öffnung aufweisen, in die ein Entriegelungswerkzeug eingesetzt werden kann. Alternativ kann ein Verriegelungsring vorgesehen sein der mehrere Federarme besitzt, wodurch das Lösen der Verriegelung durch eine Person erschwert werden kann. Insbesondere kann der Verriegelungsring eine Ausnehmung im Bereich des Federarms aufweisen, wobei der Federarm vorgespannt aus der Ausnehmung gebogen ist und dadurch eine Vorspannung gegenüber dem Befestigungsring aufweist was eine sichere Verriegelung begünstigen kann.

In einem weiteren Ausführungsbeispiel kann der Verriegelungsring auf einer Auflagefläche des Buchsenkörpers aufliegen und dabei an einem Verriegelungsringanschlag anliegen wodurch eine nicht verkantete Lage des Verriegelungsrings unterstützt wird. Der Verriegelungsring kann hierbei auf Rastnasen aufgebracht und eingerastet werden, wodurch eine Verdrehen des Verriegelungsrings während des Herstellens der Steckverbindung unterbunden werden kann.

Alternativ ist ein Stecksystem vorgesehen, das einen Gerätestecker, eine Kabeldose, eine Primärverriegelung, und eine Sekundärverriegelung aufweist. Die Primärverriegelung ist hierbei vorzugsweise ein Bajonettverschluss ist und die Sekundärverriegelung wird durch einen auf die Kabeldose aufsteckbaren Verriegelungs- oder Überwurfring und einen am Gerätestecker drehbar angeordneten Befestigungsring gebildet.

Die Erfindung wird anhand von Ausführungsbeispielen beschrieben; in der Zeichnung zeigt:
- Fig. 1: eine perspektivische Seitenansicht eines ersten Ausführungsbeispiels eines erfindungsgemäßen Stecksystems, insbesondere einer Rundsteckverbindung mit einem ersten Rundsteckverbinder und einem zweiten Rundsteckverbinder und einem Verriegelungsring einer ersten Bauart;
- Fig. 2: eine perspektivische Seitenansicht des Verriegelungsrings der ersten Bauart und des zweiten Rundsteckverbinders der Fig. 1;
- Fig. 3: eine perspektivische Seitenansicht des Verriegelungsrings der Fig. 1;
- Fig. 4: eine perspektivische Seitenansicht eines Verriegelungsrings einer zweiten Bauart;
- Fig. 5: eine perspektivische Seitenansicht des zweiten Rundsteckverbinders mit aufgebrachtem Verriegelungsring gemäß Fig. 1;
- Fig. 6: eine perspektivische Seitenansicht eines zweiten Ausführungsbeispiels einer Rundsteckverbindung mit einem ersten Rundsteckverbinder und einem zweiten Rundsteckverbinder;
- Fig. 7: eine perspektivische Seitenansicht des zweiten Rundsteckverbinders der Fig. 6 mit aufgestecktem Verriegelungsring, gemäß dem zweiten Ausführungsbeipiel.

In der nachfolgenden Beschreibung verwendete Orts- bzw. Richtungsangaben beziehen sich primär auf die Darstellungen in den Zeichnungen und sollten daher nicht einschränkend gesehen werden. Sie können sich aber auch auf eine bevorzugte Endanordnung beziehen.

Die in Fig. 1 gezeigte Rundsteckverbindung 1 weist einen ersten Rundsteckverbinder 2, im Folgenden kurz als Stecker 2 vorzugsweise freier oder Kabelsteckverbinder bezeichnet, und einen zweiten Rundsteckverbinder vorzugsweise in der Form einer Kabeldose oder Buchse 3 (im Folgenden kurz Buchse 3 genannt) auf.

Die Steckverbindung des ersten Rundsteckverbinders 2 mit dem zweiten Rundsteckverbinder 3 wird gewährleistet durch eine Primärverriegelung, vorzugsweise einen Bajonettverschluss, und eine Sekundärverriegelung, vorzugsweise unter Verwendung eines Verriegelungsrings 4, der vorzugsweise aus Kunststoff hergestellt ist. Der Stecker 2 weist ein Steckergehäuse 5 auf, auf dem ein Befestigungsring 6 an einem steckseitigen Ende des Steckers 2 angebracht ist. Der Befestigungsring 6 weist an seiner Innenseite ein hier nicht dargestelltes steckerseitiges Primärverriegelungsmittel, insbesondere ein erstes Bajonettelement, insbesondere einen nicht dargestellten Bajonettstift, auf. Das steckerseitige Primärverriegelungsmittel bildet zusammen mit einem noch zu beschreibenden buchsenseitigen Primärverriegelungsmittel die Primärverriegelung. Weiterhin sind an der Oberfläche des Befestigungsrings 6 Aussparungen 8 vorgesehen. Zum steckseitigen Ende des Steckers 2 hin weist der Befestigungsring 6 ein steckerseitiges Sekundärverriegelungsmittel, vorzugsweise eine Ausnehmung 10 auf. Am Stecker 2 ist weiterhin an einem kabelseitigen Ende ein Haltering 11 vorgesehen, der vorzugsweise eine Klemmung eines nicht dargestellten Anschlusskabels bewirken kann. An einer Oberfläche des Halterings 11 sind flächige Aussparungen 12 vorgesehen, an die ein Schraubwerkzeug angesetzt werden kann. Außerdem weist der Haltering 11 eine Öffnung 14 zur Durchführung des Anschlusskabels auf. Die Öffnung 14 ist in Fig. 6 dargestellt.

Die in Fig. 1 und insbesondere in Fig. 2 und 5 dargestellte Buchse 3 weist einen Buchsenkörper 31 auf, der einen sich radial erstreckenden Verriegelungsringanschlag 33 und an einem in Fig. 1 rechten Ende der Buchse 3 angeordnete Anschlussöffnungen 35 aufweist. Der Verriegelungsanschlag 33 bildet hierbei eine Anschlagsfläche 133 für den Verriegelungsring 4, welcher auf einem zylindrischen Flansch 302 des Buchsenkörpers 31 aufliegt, in den das buchsenseitige Primärverriegelungsmittel eingebracht ist.

Im Bereich des Flansches 302 und des Verriegelungsanschlags 33 sind weiterhin Rastnasen 34 der buchsenseitigen Primärverriegelungsmittel vorgesehen, die ein Verdrehen des Verriegelungsringes 4, nachdem dieser auf den Flansch 302 des Buchsenkörpers 31 aufgebracht wurde, verhindern können. Des Weiteren weist die Buchse 3 einen Buchsenkörperbefestigungsring 36 auf, der vorzugsweise über ein Innengewinde, welches in Fig. 1 nicht dargestellt ist, mit dem Buchsenkörper 31 schraubbar verbunden ist.

Am anderen (in Fig. 2 linken) Ende der Buchse 3 befindet sich eine Öffnung 50, in die das steckerseitige Ende des Steckers 2 eingeführt wird. Des Weiteren sind innerhalb der Öffnung elektrische Kontakte 52 angeordnet. Das Gehäuse 31 der Buchse 3 weist außerdem ein buchsenseitiges Primärverriegelungsmittel, insbesondere ein zweites Bajonettelement oder eine Bajonettnut 54 auf. Die Bajonettnut 54 bildet zusammen mit dem steckerseitigen Primärverriegelungsmittel, speziell dem Bajonettstift, die Primärverriegelung, insbesondere, wie gezeigt, eine Bajonettverriegelung. Hierbei stehen der Bajonettstift und die Bajonettnut 54 in gegenseitigem Eingriff. Vorzugsweise können auch mehrere Bajonettnuten 54 mit einer entsprechenden Anzahl von Bajonettstiften vorgesehen sein.

In Fig. 1 ist der Verriegelungsring 4 dargestellt, der zwischen dem Stecker 2 und der Buchse 3 angeordnet ist. Der Verriegelungsring 4 weist ein buchsenseitiges Sekundärverriegelungsmittel, insbesondere einen Federarm 40 auf. Der Federarm 40 weist ferner ein festes und ein freies Ende auf. Das freie Ende des Federarms 40 weist außerdem eine Verriegelungsnase 42 auf. Die vorzugsweise in Axialrichtung ragende Verriegelungsnase 42 bildet zusammen mit der Ausnehmung 10 des Befestigungsrings 6 die Sekundärverriegelung der Rundsteckverbindung 1. Am freien Ende des Federarms 40 ist weiterhin eine Öffnung 44 vorgesehen, in die ein Entriegelungswerkzeug eingeführt werden kann. Der Verriegelungsring 4 weist weiterhin in einem Bereich des Federarms 40 eine Ausnehmung bzw. Aussparung 45 auf, die eine axiale Bewegung des Federarms 40 gewährleisten kann.

Fig. 2 zeigt die Buchse 3 und den nicht aufgebrachten Verriegelungsring 4. In dieser Figur ist weiterhin zu erkennen, dass der Verriegelungsring 4 an einer Innenseite 47 Rastöffnungen 48 aufweist.

Fig. 3 zeigt nochmals den Verriegelungsring 4 mit dem Federarm 40 und der Verriegelungsnase 42.

Fig. 4 zeigt eine alternative Bauart eines Verriegelungsrings 60, der im Wesentlichen wie der Verriegelungsring 4 aufgebaut ist, jedoch über zwei Federarme 62 verfügt. Die beiden Federarme 62 sind identisch aufgebaut wie der Federarm 40 aus Fig. 3. In diesem Fall weist der Befestigungsring 6 zwei gegenüberliegende Ausnehmungen 10 auf. Der Verriegelungsring 60 weist außerdem an einer Innenseite 67 Rastöffnungen 68 auf.

In Fig. 5 ist die Buchse 3 mit auf deren Auflagefläche aufgestecktem Verriegelungsring 4 dargestellt. Die sich vorzugsweise in axialer Richtung erstreckenden Rastnasen 34 stehen hierbei in Eingriff mit den vorzugsweise schlitzförmigen axialen, in Längs- oder Steckrichtung verlaufenden Rastöffnungen 48 des Verriegelungsrings 4, was ein Verdrehen des Verriegelungsrings 4 auf der Buchse 3 verhindert. Weiterhin ist in Fig. 5 innerhalb der Öffnung 50 der Buchse 3 eine Indexerhebung 56 angeordnet. Diese Indexerhebung 56 verhindert eine falsche Kontaktierung des Steckers 2 mit der Buchse 3.

Fig. 6 zeigt ein zweites Ausführungsbeispiel einer Rundsteckverbindung 100. Die Rundsteckverbindung 100 weist einen Stecker 102, eine Buchse 103 und einen in Fig. 7 dargestellten Verriegelungsring 104 auf. Auf einem Steckergehäuse 105 ist ein Befestigungsring 106 angeordnet. Der Befestigungsring 106 weist an seiner Oberfläche Aussparungen 108 auf. Der Befestigungsring 106 weist ferner ein in Fig. 6 nicht dargestelltes steckerseitiges Primärverriegelungsmittel auf, insbesondere ein erstes Bajonettelement, insbesondere einen Bajonettstift. An einem steckseitigen Ende des Befestigungsrings 106 ist ein steckerseitiges Sekundärverriegelungsmittel, insbesondere eine Ausnehmung 110 vorgesehen. Die Ausnehmung 110 verläuft dabei in radialer Richtung und kann vorzugsweise als Durchbruch oder Loch in dem Befestigungsring 106 ausgebildet sein.

Die buchsenseitigen Primärverriegelungsmittel der Buchse 103 bilden zusammen mit den steckerseitigen Primärverriegelungsmitteln die Primärverriegelung.

Fig. 7 zeigt die Buchse 103 mit einem aufgesteckten Verriegelungsring 104. Der Verriegelungsring 104 weist ebenfalls wie der Verriegelungsring 4 an einer Innenseite Rastöffnungen auf, die jedoch in Fig. 7 nicht dargestellt sind. Weiterhin weist der Verriegelungsring 104 ein buchseinseitiges Sekundärverriegelungsmittel, insbesondere einen Federarm 140 auf. Der Federarm 140 weist ferner ein festes und ein freies Ende auf. Am freien Ende ist eine Verriegelungsnase 142 vorgesehen. In einem Bereich des Federarms 140 weist der Verriegelungsring 104 weiterhin eine Aussparung 145 auf. Die Verriegelungsnase 142 bildet zusammen mit der Ausnehmung 110 eine Sekundärverriegelung der Rundsteckverbindung 100.

Die Buchse 103 ist im Wesentlichen aufgebaut wie die Buchse 3 aus dem ersten Ausführungsbeispiel, weist jedoch im Bereich des Federarms 140 eine Aussparung 150 auf. Diese Aussparung 150 ermöglicht eine radiale Bewegung des Federarms 140 damit dieser bei einem Aufsetzen des Steckers 102 und Drehen des Befestigungsringes 106 in die Ausnehmung 110 einrasten kann. Dies gilt analog für das Lösen der Rundsteckverbindung 100.

Die Primärverriegelung des zweiten Ausführungsbeispiels ist also identisch zu der des ersten Ausführungsbeispiels.

Im weiteren Verlauf soll nun im Wesentlichen anhand der Figuren 1 und 2 die Steckverbindung des Steckers 2 mit der Buchse 3 beschrieben werden.

Der Stecker 2 wird mit dem Befestigungsring 6 auf den Buchsenkörper 31 aufgesetzt. Hierbei greifen die Bajonettstifte, welche an der Innenseite des Befestigungsring 6 angebracht sind, in die Bajonettnut 54 der Buchse 3 ein. Durch eine Drehbewegung des Befestigungsring 6, bewegt sich der Bajonettstift in der Bajonettnut 54 wodurch die Primärverriegelung des Steckers 2 mit der Buchse 3 erfolgt. Zwischen dem Stecker 2 und der Buchse 3 befindet sich der Verriegelungsring 4, der mit seinen Rastöffnungen 48 auf den Rastnasen 34 der Buchse 3 derart eingerastet ist, dass ein Verdrehen des Verriegelungsrings 4 nicht möglich ist. Gelangen die Bajonettstifte des Steckers 2 an das Ende der Bajonettnut 54, rastet die Verriegelungsnase 42 des Federarms 40 des Verriegelungsrings 4 in die Ausnehmung 10 des Befestigungsrings 6 ein. Hierdurch kommt es zu der Sekundärverriegelung des Steckers 2 mit der Buchse 3. Soll die Steckverbindung wiederum gelöst werden, so ist es notwendig, dass mittels eines Werkzeugs, das in die Öffnung 54 am Federarm 40 eingeführt wird, der Federarm 40 axial aus der Ausnehmung 10 bewegt wird und somit ein Drehen des Steckers 2 entgegen der vorherigen Drehbewegung erlaubt und dadurch die Steckverbindung gelöst werden kann.

Das Herstellen der Steckverbindung im Falle des zweiten Ausführungsbeispiels verläuft im Wesentlichen identisch zum oben dargestellten Verlauf, jedoch bewegt sich hierbei der Federarm 140 aus Fig. 7 nicht axial wie im ersten Ausführungsbeispiel, sondern radial um dann, sobald der Bajonettstift der Primärverriegelung das Ende der Bajonett-Nut erreicht hat in die Ausnehmung 110 einzurasten. Zum Lösen dieser Steckverbindung muss der Federarm 140 mit einem geeigneten Werkzeug radial in die Öffnung 150 der Buchse 103 bewegt werden, wodurch ein Lösen der Steckverbindung durch das Freigeben der Ausnehmung 110 möglich wird.

## Patentansprüche

1. Elektrische Steckverbindung (1), vorzugsweise eine Rundsteckverbindung (1), die Folgendes aufweist:
einen ersten Rundsteckverbinder (2) mit einem Befestigungsring (6),
wobei der Befestigungsring (6) drehbar auf dem ersten Rundsteckverbinder (2) angeordnet ist,
einen zweiten Rundsteckverbinder (3),
eine Primärverriegelung und
eine Sekundärverriegelung, dadurch gezennzeichnet, daß die Sekundarverriegelung einen auf den zweiten Rundsteckverbinder (3) aufsteckbaren Verriegelungsring (4), aufweist, die dadurch gebildet wird, dass der Befestigungsring (6) und der Verrtegelungsring (4) in Verriegelungseingriff stehen, wenn der erste Rundsteckverbinder (2) und der zweite Rundsteckverbinder (3) die Steckverbindung (1) bilden.

2. Elektrische Steckverbindung (1) nach Anspruch 1, **dadurch gekennzeichnet, dass** der Befestigungsring (6) wenigstens ein steckerseitiges Sekundärverriegelungsmittel (10) aufweist und dass der Verriegelungsring (4) wenigstens ein buchsenseitiges Sekundärverriegelungsmittel (42) aufweist.

3. Elektrische Steckverbindung (1) nach einem der vorhergehenden Ansprüche, **dadurch gekennzeichnet, dass** das wenigstens eine steckerseitige Sekundärverriegelungsmittel (10) wenigstens eine Ausnehmung (10) und das buchsenseitige Sekundärverriegelungsmittel (42) wenigstens ein Federarm (40) mit einer Verriegelungsnase (42) ist, die mit der wenigstens einen Ausnehmung (10) in Eingriff steht und dadurch die Sekundärverriegelung bildet.

4. Elektrische Steckverbindung (1) nach einem der vorhergehenden Ansprüche, **dadurch gekennzeichnet, dass** der erste Rundsteckverbinder (2) ein Stecker (2) ist, und dass der Befestigungsring (6) an einer Innenfläche wenigstens ein steckerseitiges Primärverriegelungsmittel aufweist.

5. Elektrische Steckverbindung (1) nach einem der vorhergehenden Ansprüche, **dadurch gekennzeichnet, dass** der zweite Rundsteckverbinder (3) eine Buchse (3) ist, die an einer Außenfläche (302) eines Buchsenkörpers (31) wenigstens ein buchsenseitiges Primärverriegelungsmittel (54) aufweist.

6. Elektrische Steckverbindung (1) nach einem der vorhergehenden Ansprüche, **dadurch gekennzeichnet, dass** das wenigstens eine steckerseitige Primärverriegelungsmittel wenigstens ein Bajonettstift und das wenigstens eine buchsenseitige Primärverriegelungsmittel (54) wenigstens eine Bajonettnut (54) ist, die mit dem wenigstens einen Bajonettstift in Eingriff steht und dadurch die Primärverriegelung bildet.

7. Elektrische Steckverbindung (1) nach einem der vorhergehenden Ansprüche, **dadurch gekennzeichnet, dass** die wenigstens eine Bajonettnut (54) an einem Rastende eine Rastung aufweist, in die der wenigstens eine Bajonettstift nach dem Erreichen des Rastendes einrasten kann.

8. Elektrische Steckverbindung (100) nach einem der vorhergehenden Ansprüche, **dadurch gekennzeichnet, dass** der Buchsenkörper (31) wenigstens eine Aussparung (150) aufweist, die eine radiale Bewegung des wenigstens einen Federarms (140) erlaubt.

9. Elektrische Steckverbindung (100) nach einem der vorhergehenden Ansprüche, **dadurch gekennzeichnet, dass** der wenigstens eine Federarm (40) eine Öffnung (44) aufweist, in die ein Entriegelungswerkzeug eingesetzt werden kann.

10. Elektrische Steckverbindung (100) nach einem der vorhergehenden Ansprüche, **dadurch gekennzeichnet, dass** der Verriegelungsring (4) eine Ausnehmung (45) im Bereich des Federarms aufweist und wobei der Federarm vorgespannt aus der Ausnehmung (45) gebogen ist.

11. Elektrische Steckverbindung (1) nach einem der vorhergehenden Ansprüche, **dadurch gekennzeichnet, dass** der Verriegelungsring (60) zwei Federarme (62) mit jeweils einer Verriegelungsnase (42) und der Befestigungsring (6) zwei Ausnehmungen (10) aufweist, die mit den Verriegelungsnasen (42) in Eingriff stehen.

12. Elektrische Steckverbindung (1) nach einem der vorhergehenden Ansprüche, **dadurch gekennzeichnet, dass** der Verriegelungsring (4) auf einer Auflagefläche (302) des Buchsenkörpers (31) aufliegt und dabei an einem Verriegelungsringanschlag (33) anliegt.

13. Elektrische Steckverbindung (1) nach einem der vorhergehenden Ansprüche, **dadurch gekennzeichnet, dass** die Auflagefläche (302) Rastnasen (34) aufweist, die ein arretieren des Verriegelungsrings (4) gewährleisten.

14. Elektrische Steckverbindung (1), nach Anspruch 1 **dadurch gekennzeichnet, dass**
erste Rundsteckverbinder (2)
einen Gerätestecker (2) ist, und dass der zweite Rundsteckverbinder (3) eine Kabeldose ist,
und
wobei die Primärverriegelung ein Bajonettverschluss ist und die Sekundärverriegelung durch den auf die Kabeldose aufsteckbaren Verriegelungsring (4) und den am Gerätestecker (2) drehbar angeordneten Befestigungsring (6) gebildet wird.

## Claims

1. Electrical connector (1), preferably a circular connection (1) comprising the following:
a first circular connector (2) having a mounting ring (6), said mounting ring (6) being rotatably mounted on said first circular connector,
a second circular connector (3),
a primary locking means, and
a secondary locking means,
**characterized in that** said secondary locking means comprises a locking ring (4) adapted to be located on said second circular connector (3),
said secondary locking means being formed by the locking engagement of the mounting ring (6) and the locking ring (4) when said first circular connector (2) and said second circular connector (3) form said connection (1).

2. Electrical connector (1) as set forth in claim 1 **characterized in that** said mounting ring (6) comprises at least one plug-side secondary locking means (10) and that the locking ring (4) comprises at least one socket-side secondary locking means (42).

3. Electrical connector (1) as set forth in one of the preceding claims, **characterised in that** the at least one plug-side secondary locking means (10) comprises at least one recess (10) and that the socket-side secondary locking means (42) comprises at least one spring arm (40) having a locking nose (42) which is in engagement with at least one recess (10) and thus forms the secondary locking means.

4. Electrical connector (1) as set forth in one of the preceding claims **characterized in that** said first circular connector (2) is a plug (2) and that the mounting ring (6) comprises at an inner surface at least one plug-side primary locking means.

5. Electrical connector (1) as set forth in one of the preceding claims **characterized in that** the second circular connector (3) is a socket (3) which comprises at an outer surface (302) of a socket body (31) at least one socket-side primary locking means (54).

6. Electrical connector (1) as set forth in one of the preceding claims **characterized in that** the at least one plug-side primary locking means is at least one bayonet pin and the at least one socket-side primary locking means (54) is at least one bayonet groove (54), which is in engagement with the at least one bayonet pin and thus forms the primary locking means.

7. Electrical connector (1) as set forth in one of the preceding claims **characterized in that** the at least one bayonet groove (54) comprises at a snap-in end a snap-in means within which the at least one bayonet pin comes into snap-in engagement when the snap-in end is reached.

8. Electrical connector (100) as set forth in one of the preceding claims, **characterized in that** the socket body (31) comprises at least one recess (150) which allows a radial movement of the at least one spring arm (140).

9. Electrical connector (100) as set forth in one of the preceding claims, **characterized in that** the at least one spring arm (40) comprises an opening (44) into which a de-locking tool can be inserted.

10. Electrical connector (100) as set forth in one of the preceding claims, **characterized in that** the locking ring (4) comprises a recess (45) in the area of the spring arm and wherein the spring arm is bent out of said recess (45) in a biased condition.

11. Electrical connector (1) as set forth in one of the preceding claims **characterized in that** the locking ring (60) comprises two spring arms (62) each of which comprises a locking nose (42) and the mounting ring (6) comprises two recesses (10) which are in engagement with the locking noses (42).

12. Electrical connector (1) as set forth in one of the preceding claims **characterized in that** the locking ring (4) is located on an abutment surface (302) of the socket body (31) and is in abutment with a locking ring abutment (33).

13. Electrical connector (1) as set forth in one of the preceding claims **characterized in that** the abutment surface (302) comprises snap-in noses (34) which guarantee a locking of the locking ring (4).

14. Electrical connector (1) as set forth in claim 1 **characterized in that** the first circular connector (2) is a plug (2) and that the second circular connector (3) is a plug socket, and
said primary locking means is a bayonet lock and the secondary locking means is formed by the locking ring (4) adaptively mounted on the plug socket and the mounting ring socket (6) rotatably mounted on the plug (2).

## Revendications

1. Connecteur électrique (1), de préférence à connexion circulaire (1), comprenant les éléments suivants :
un premier connecteur circulaire (2) comportant une bague de montage (6), la bague de montage (6) étant montée de façon rotative sur le premier connecteur circulaire,
un deuxième connecteur circulaire (3),
un moyen de verrouillage primaire,
un moyen de verrouillage secondaire,
**caractérisé en ce que** le moyen de verrouillage secondaire comprend une bague de verrouillage (4) adaptée à être située sur le deuxième connecteur circulaire (3), le moyen de verrouillage secondaire étant formé par l'enclenchement de verrouillage de la bague de montage (6) et de la bague de verrouillage (4) lorsque le premier connecteur circulaire (2) et le deuxième connecteur circulaire (3) forment ladite connexion (1).

2. Connecteur électrique (1) selon la revendication 1, **caractérisé en ce que** la bague de montage (6) comprend au moins un moyen de verrouillage secondaire du côté fiche (10) et **en ce que** la bague de verrouillage (4) comprend au moins un moyen de verrouillage secondaire du côté prise (42).

3. Connecteur électrique (1) selon l'une quelconque des revendications précédentes, **caractérisé en ce que** ledit au moins un moyen de verrouillage secondaire du côté fiche (10) comprend au moins un évidement (10) et **en ce que** le moyen de verrouillage secondaire du côté prise (42) comprend au moins un bras de ressort (40) comportant un ergot de verrouillage (42) qui est enclenché avec au moins un évidement (10) et forme ainsi le moyen de verrouillage secondaire.

4. Connecteur électrique (1) selon l'une quelconque des revendications précédentes, **caractérisé en ce que** le premier connecteur circulaire (2) est une fiche (2) et **en ce que** la bague de montage (6) comprend, au niveau d'une surface intérieure, au moins un moyen de verrouillage primaire du côté fiche.

5. Connecteur électrique (1) selon l'une quelconque des revendications précédentes, **caractérisé en ce que** le deuxième connecteur circulaire (3) est une prise (3) qui comprend, au niveau d'une surface extérieure (302) d'un corps de prise (31), au moins un moyen de verrouillage primaire du côté prise (54).

6. Connecteur électrique (1) selon l'une quelconque des revendications précédentes, **caractérisé en ce que** ledit au moins un moyen de verrouillage primaire du côté fiche est au moins une broche de baïonnette et ledit au moins un moyen de verrouillage primaire du côté prise (54) est au moins une gorge de baïonnette (54), qui s'enclenche avec ladite au moins une broche de baïonnette et forme ainsi le moyen de verrouillage primaire.

7. Connecteur électrique (1) selon l'une quelconque des revendications précédentes, **caractérisé en ce que** ladite au moins une gorge de baïonnette (54) comprend, au niveau d'une extrémité d'enclenchement, un moyen d'enclenchement dans lequel ladite au moins une broche de baïonnette vient en contact d'enclenchement lorsque l'extrémité d'enclenchement est atteinte.

8. Connecteur électrique (100) selon l'une quelconque des revendications précédentes, **caractérisé en ce que** le corps de prise (31) comprend au moins un évidement (150) qui permet un mouvement radial dudit au moins un bras de ressort (140).

9. Connecteur électrique (100) selon l'une quelconque des revendications précédentes, **caractérisé en ce que** ledit au moins un bras de ressort (40) comprend une ouverture (44) dans laquelle un outil de déverrouillage peut être inséré.

10. Connecteur électrique (100) selon l'une quelconque des revendications précédentes, **caractérisé en ce que** la bague de verrouillage (4) comprend un évidement (45) dans la région du bras de ressort et dans lequel le bras de ressort est courbé vers l'extérieur de l'évidement (45) dans un état sollicité.

11. Connecteur électrique (1) selon l'une quelconque des revendications précédentes, **caractérisé en ce que** la bague de verrouillage (60) comprend deux bras de ressort (62) dont chacun comprend un ergot de verrouillage (42) et la bague de montage (6) comprend deux évidements (10) qui s'enclenchent avec les ergots de verrouillage (42).

12. Connecteur électrique (1) selon l'une quelconque des revendications précédentes, **caractérisé en ce que** la bague de verrouillage (4) est située sur une surface de butée (302) du corps de prise (31) et est en butée avec une butée de bague de verrouillage (33).

13. Connecteur électrique (1) selon l'une quelconque des revendications précédentes, **caractérisé en ce que** la surface de butée (302) comprend des ergots d'enclenchement (34) qui garantissent un verrouillage de la bague de verrouillage (4).

14. Connecteur électrique (1) selon la revendication 1, **caractérisé en ce que** le premier connecteur circulaire (2) est une fiche (2) et **en ce que** le deuxième connecteur circulaire (3) est une prise de fiche, et
le moyen de verrouillage primaire est un verrouillage à baïonnette et le moyen de verrouillage secondaire est formé par la bague de verrouillage (4) montée de façon adaptative sur la prise de fiche et la prise de bague de montage (6) montée de façon rotative sur la fiche (2).
